# EUROPÄISCHE PATENTSCHRIFT

(11) **EP 0 749 042 B1**
(45) Veröffentlichungstag und Bekanntmachung des Hinweises auf die Patenterteilung: **15.07.1998**
(21) Anmeldenummer: 96112467.4
(22) Anmeldetag: 01.08.1996
(51) Int. Cl.: G03D 15/00

(54) **Einrichtung zur Aufnahme einer Filmpatrone**
Filmcassette storing device
Dispositif pour recevoir une cassette de film

(30) Priorität: 11.08.1995 DE 19529688; 10.10.1995 DE 19537713
(43) Veröffentlichungstag der Anmeldung: 18.12.1996
(73) Patentinhaber: PAUL KIESER DRUCKEREI GmbH & Co. KG, 86356 Neusäss/Augsburg (DE)
(72) Erfinder: Mögerlein, Gerhard, 86161 Augsburg (DE)
(74) Vertreter: Prüfer, Lutz H., Dipl.-Phys.

(56) Entgegenhaltungen:
- US-A- 5 263 579
- US-A- 5 303 825
- US-A- 5 314 066

## Beschreibung

Die Erfindung betrifft eine Tasche zur Aufnahme einer Filmpatrone nach dem Oberbegriff des Patentanspruchs 1.

Aus der US 5,263,579 ist eine dort als Behälter bezeichnete Einrichtung nach dem Oberbegriff des Patentanspruchs 1 bekannt. Die Rückwand des Behälters weist ein tiefgezogenes Fach auf, welches in seinen inneren Abmessungen den Abmessungen der aufzunehmenden Filmpatrone entspricht. Das hat zur Folge, daß die Behälter beim Stapeln relativ viel Volumen einnehmen und nicht durch Verarbeitungsmaschinen wie beispielsweise Druckwalzen hindurchführbar sind. Aus der US 5,314,066 ist eine Tasche nach dem Oberbegriff des Patentanspruchs 1 bekannt. Vorder- und Rückwand sind an ihrem oberen Rand miteinander verbunden. Durch Zusammenschieben des oberen Randes und des diesem gegenüberliegenden verbundenen unteren Randes entsteht eine zylinderförmige Hülse, in die ein zusammengewickelter Film seitlich einschiebbar und wieder herausnehmbar ist. Eine Arretierungsmöglichkeit zum Halten des eingeschobenen Films ist nicht vorgesehen.

Aus der DE 30 43 076-C ist eine Tasche zum Aufnehmen von Fotos mit einer Vorderwand mit einem ersten Rand und einer Rückwand mit einem entsprechenden ersten Rand und jeweils zwei sich dazu quer erstreckenden Seitenrändern bekannt. Vorder- und Rückwand sind in einem Abstand von dem jeweiligen ersten Rand miteinander verbunden. Es sind zwei Schlitze in der Vorderwand vorgesehen, die in einem Abstand von dem ersten Rand und in einem seitlichen Abstand von dem seitlichen Rand enden. Die Verbindung von Vorder- und Rückwand in dem Bereich zwischen einem Schlitz und dem jeweils benachbarten Seitenrand beginnt von dem ersten Rand dieser Wand aus gesehen in einem Abstand vom dem ersten Rand, der größer ist als der Abstand des ersten Schlitzes von dem ersten Rand. Die bekannte Tasche dient zur Aufnahme von Fotos und in Streifen geschnittenen Filmen und ist nicht zur Aufnahme von Filmpatronen vorgesehen.

Aufgabe der Erfindung ist es, die Tasche nach dem Oberbegriff des Patentanspruchs 1 so auszubilden, daß das die Filmpatrone aufnehmende Fach auf kostengünstige Weise herstellbar ist, und daß die Tasche stapelbar und in Betrieb handhabbar ist.

Die Aufgabe wird durch die in Patentanspruch 1 gekennzeichnete Fotolaborarbeitstasche gelöst.

Weiterbildungen der Erfindung sind in den Unteransprüchen gekennzeichnet.

Weitere Merkmale und Zweckmäßigkeiten der Erfindung ergeben sich aus der Beschreibung von Ausführungsbeispielen anhand der Figuren. Von den Figuren zeigen:
- Fig. 1: eine Draufsicht auf eine erste Ausführungsform der Erfindung;
- Fig. 2: eine Draufsicht auf eine zweite Ausführungsform der Erfindung;
- Fig. 3: eine Draufsicht auf eine dritte Ausführungsform der Erfindung;
- Fig.4: eine Draufsicht auf eine vierte Ausführungsform; und
- Fig. 5: eine Seitenansicht der in Fig. 3 gezeigten Ausführungsform

Die Einrichtung weist eine Vorderwand 1 und eine Rückwand 2 auf. Die Vorderwand 1 weist einen ersten Rand 3 und zwei sich dazu senkrecht erstreckende Seitenränder 4, 5 auf. In einem Abstand von dem ersten Rand 3 und in einem seitlichen Abstand von dem jeweils benachbarten Seitenrand 4, 5 sind zwei sich im wesentlichen parallel zu den Seitenrändern erstreckende Schlitze 6, 7 in der Vorderwand 1 vorgesehen.

Zwischen den beiden dem ersten Rand abgewandten Enden der Schlitze 6, 7 ist eine Faltlinie 8 geprägt. Auf der dem ersten Rand 3 abgewandten Seite der Faltlinie 8 sind die Vorderwand 1 und die Rückwand 2 in einem Bereich 9 durch Kleben miteinander verbunden.

Wie am besten aus Fig. 1 ersichtlich ist, sind auf jeder Seite zwischen dem Schlitz 6, 7 und dem zugehörigen Rand 5, 4 in einem Abstand von dem ersten Rand 3 sich im wesentlichen parallel zu dem ersten Rand 3 erstreckende Faltlinien 10, 11 geprägt. Der Abstand der Faltlinien 10, 11 von dem ersten Rand 3 ist größer als der Abstand des dem ersten Rand 3 zugewandten Endes der jeweiligen benachbarten Schlitze 6, 7 und kleiner als der Abstand des dem ersten Rand 3 abgewandten jeweiligen Endes der Schlitze 6, 7. Auf den dem ersten Rand 3 abgewandten Seiten der Faltlinien 10, 11 ist der jeweilige Abschnitt 12, 13 zwischen den Schlitzen und den Seitenrändern mit der Rückwand 2 durch Verkleben mit dieser verbunden. Zwischen den dem ersten Rand 3 zugewandten Enden der Schlitze 6, 7 und den jeweiligen benachbarten Seitenrändern 5, 4 sind sich im wesentlichen parallel zu dem ersten Rand 3 erstreckende Faltlinien 14, 15 vorgesehen.

Wie aus Fig. 1 ersichtlich ist, ist die Rückwand derart länger als die Vorderwand ausgebildet, daß sie einen über den Rand 3 hervorstehenden Umschlagabschnitt 16 aufweist. An dem dem ersten Rand 3 entsprechenden ersten Rand 17 der Rückwand ist ein durch eine Perforationslinie abtrennbarer Kundenabschnitt 18 vorgesehen. Der Umschlagabschnitt 16 weist in seinem Mittelbereich in einem kleinen Abstand von dem ersten Rand 3 der Vorderwand einen selbstklebenden Abschnitt 19 auf.

Der Abstand zwischen den beiden Schlitzen 6, 7 ist so gewählt, daß er wenigstens gleich der axialen Länge der aufzunehmenden Filmpatrone ist.

Im Betrieb wird der an den ersten Rand 3 der Vorderwand 1 angrenzende Abschnitt angehoben. Dann wird die aufzunehmende Filmpatrone in den Abschnitt zwischen den beiden Schlitzen 6, 7 so eingelegt, daß sich dieser Abschnitt von oben über die Filmpatrone legt. Anschließend wird der Umschlagabschnitt 16 über den so gewölbten Abschnitt umgeschlagen und mit dem selbstklebenden Abschnitt 19 mit dem aufgewölbten Abschnitt verbunden. Durch die beiden Abschnitte seitlich der Schlitze 6, 7 ist die Filmpatrone in dem so gebildeten Fach fixiert.

Bei der in Fig. 2 gezeigten Ausführungsform sind diejenigen Teile, die der oben beschriebenen Ausführungsform entsprechen mit den gleichen Bezugszeichen benannt. Im folgenden werden lediglich die Unterschiede zur ersten Ausführungsform erläutert.

Die Vorderwand 1 und die Rückwand 2 sind bei dieser Ausführungsform gleich lang, so daß der erste Rand der Rückwand mit dem ersten Rand 3 der Vorderwand zusammenfällt. Unmittelbar angrenzend an den jeweiligen ersten Rand sind die beiden Wände entlang eines schmalen Streifens 20 durch Kleben miteinander verbunden. Der Streifen 20 wird begrenzt durch eine sich über die gesamte Breite erstreckende Faltlinie 21. Auf der einen Seite weist der nicht durch Kleben mit der Rückwand verbundene Bereich der Vorderwand an seinem Seitenrand eine Ausnehmung 22 zum Eingreifen auf. Die Faltlinie 8 zwischen den beiden Schlitzen 6, 7 setzt sich auf dieser Seite bis zu dem Rand 5 fort. Anders als bei der ersten Ausführungsform sind die Vorderwand und Rückwand nicht bis zu der Faltlinie 10 verbunden, sondern es erstreckt sich der Bereich 9 bis zu dem Rand 5 und bis zu der durchlaufenden Faltlinie 8 hin.

Im Betrieb wird durch Eingreifen an der Ausnehmung 22 die so gebildete seitliche Öffnung zwischen Vorderwand und Rückwand geöffnet, und es wird die Filmpatrone in den zwischen den beiden Schlitzen 6 und 7 gebildeten Abschnitt von der Seite her eingeschoben. Anschließend wird der an der Öffnung angrenzende seitliche Abschnitt entlang der Faltlinie 10 zur Rückwand hin eingedrückt. Dadurch ist der Behälter auf beiden Seiten verriegelt. Zum Entnehmen der Filmpatrone wird die Öffnung in umgekehrter Weise wieder geöffnet.

Bei der in Fig. 3 gezeigten Ausführungsform sind alle Teile, die mit der zweiten Ausführungsform übereinstimmen, mit den gleichen Bezugszeichen gekennzeichnet. Im folgenden wird lediglich der Unterschied gegenüber der zuvor beschriebenen Ausführungsform erläutert.

Die in Fig. 3 gezeigte Ausführungsform unterscheidet sich gegenüber der in Fig. 2 gezeigten Ausführungsform lediglich dadurch, daß Vorderwand 1 und Rückwand 2 aus einer Bahn gebildet sind, die um den ersten Rand 3 gefaltet ist.

Bei allen drei Ausführungsformen dient der an den Bereich 9 angrenzende Abschnitt als Tasche für ein den Inhalt des in der Filmpatrone aufbewahrten Filmes wiedergebendes Übersichtsbild bzw. einen Kontaktabzug. In einer Ausführungsform ist zu diesem Zweck der Abschnitt 23 lediglich entlang der Bereiche 9, 12, 13 bzw. 9, 12 und entlang einer der beiden angrenzenden Seitenränder 24 verklebt, so daß eine Tasche zum Einstecken gebildet ist. Gegebenenfalls kann eine der beiden Wände in diesem Abschnitt durchsichtig ausgebildet sein.

Im folgenden wird die in den Figuren 4 und 5 gezeigte Ausführungsform beschrieben. Die mit den vorhergehenden Ausführungsformen übereinstimmenden Merkmale sind mit den gleichen Bezugszeichen versehen.

Die Rückwand 2 und die Vorderwand 1 sind bei dieser Ausführungsform jeweils aus einer standfesten Pappe gebildet. Die Vorderwand 1 weist in einem Abstand von den Schlitzen 4, 6 eine Perforationslinie 25 zum Abtrennen eines Abschnittes 26 von dem übrigen Teil auf. Auf dem Abschnitt 26 ist eine Wand 27 aus durchsichtigem oder durchscheinendem Material, etwa einer Folie, entlang des Seitenrandes 24 und entlang des durch die Perforation 25 gebildeten Randes durch einen linienförmig aufgebrachten Klebestreifen 28 mit dem abtrennbaren Abschnitt verbunden. Der abtrennbare Abschnitt ist so groß gewählt, daß er wie bei den vorhergehenden Beispielen zwischen der von der Vorderwand 1 abgetrennten Abschnitt gebildeten Rückwand und der Folie 27 den Kontaktabzug aufnehmen kann.

Im Betrieb trennt der Benutzer im Falle von Nachbestellungen den Abschnitt 26 ab und vermerkt auf der verbleibenden Rückwand seine Nachbestellung und reicht diese zusammen mit der in der oberen Tasche enthaltenen Filmpatrone im Labor ein, während der abgetrennte Abschnitt mit dem darin aufgenommenen Kontaktabzug für die Archivierung behalten wird.

## Patentansprüche

1. Tasche zur Aufnahme einer Filmpatrone mit einer Vorderwand (1) und einer Rückwand (2) mit einem Abschnitt zur Aufnahme einer Filmpatrone, wobei Vorder- und Rückwand (1, 2) beide jeweils einen oberen Rand (3) und Seitenränder (4, 5) aufweisen, und in einem ersten Abstand von dem jeweiligen oberen Rand (3) miteinander verbunden sind,
gekennzeichnet durch
einen ersten Schlitz (7) in einer der Wände (1) in einem seitlichen Abstand von einem der Seitenränder (4), wobei der erste Schlitz (7) in einem zweiten Abstand von dem oberen Rand (3) beginnt, der kleiner ist als der erste Abstand, und in einem dritten Abstand von dem oberen Rand (3) und in einem seitlichen Abstand von dem Seitenrand (4) endet, wobei
die Verbindung von Vorder- und Rückwand (1, 2) in dem Bereich zwischen dem ersten Schlitz (7) und dem benachbarten Seitenrand (4) von dem oberen Rand (3) dieser Wand aus gesehen in einem Abstand von diesem beginnt, der größer ist als der zweite Abstand und kleiner ist als der dritte Abstand, und einen in einem seitlichen Abstand von dem anderen Seitenrand (5) vorgesehenen zweiten Schlitz (6), wobei der Abstand der Schlitze (6, 7) voneinander wenigstens gleich der axialen Länge der aufzunehmenden Filmpatrone ist.

2. Tasche nach Anspruch 1, dadurch gekennzeichnet, daß die Rückwand (2) mit ihrem oberen Rand (17) mit einem Abschnitt (16) über die Vorderwand (1) hervorsteht und daß der so gebildete überstehende Abschnitt (17) als Verschlußklappe ausgebildet ist.

3. Tasche nach Anspruch 2, dadurch gekennzeichnet, daß die Verschlußklappe (17) auf ihrer der vorderen Wand zugewandten Seite einen selbstklebenden Abschnitt (19) aufweist.

4. Tasche nach einem der Ansprüche 1 bis 3, dadurch gekennzeichnet, daß
in einem Abstand von dem dem oberen Rand (3) zugewandten Ende jedes Schlitzes (6, 7) sich jeweils eine im wesentlichen parallel zum oberen Rand (3) zwischen Schlitz (7 bzw. 6) und Seitenrand (4 bzw. 5) seitlich erstreckende erste Faltlinie (11 bzw. 10) geprägt ist.

5. Tasche nach einem der Ansprüche 1 bis 4, dadurch gekennzeichnet, daß
an dem dem oberen Rand (3) abgewandten jeweiligen Ende der Schlitze (6, 7) eine sich zwischen diesen Enden erstreckende zweite Faltlinie (8) vorgesehen ist.

6. Tasche nach Anspruch 5, dadurch gekennzeichnet, daß in einem Abschnitt (9) zwischen den Schlitzen (6, 7) die Verbindung der beiden Wände unmittelbar auf der den Schlitzen abgewandten Seite der Faltlinie (8) vorgesehen ist.

7. Tasche nach einem der Ansprüche 1 bis 6, dadurch gekennzeichnet, daß
an dem dem oberen Rand (3) zugewandten jeweiligen Ende der Schlitze (6, 7) jeweils eine sich zwischen Schlitz und benachbartem Rand erstreckende mittlere dritte Faltlinie (14, 15) vorgesehen ist.

8. Tasche nach einem der vorhergehenden Ansprüche, dadurch gekennzeichnet, daß
die beiden Wände (1, 2) entlang ihrer oberen Ränder miteinander verbunden sind und diese Verbindung in einem Abstand von jedem Schlitz (6, 7) endet.

9. Tasche nach Anspruch 8, dadurch gekennzeichnet, daß der Abstand der seitlichen ersten Faltlinien (10, 11) von dem oberen Rand (3) kleiner ist als der Abstand des dem oberen Rand (3) abgewandten Ende des Schlitzes (6,7).

10. Tasche nach Anspruch 9, dadurch gekennzeichnet, daß der Abschnitt der Verbindung zwischen den beiden Wänden (1, 2) zwischen erstem Schlitz (7) und benachbartem Seitenrand (4) auf der dem oberen Rand (3) abgewandten Seite der seitlichen Faltlinie (11) beginnt.

11. Tasche nach Anspruch 10, dadurch gekennzeichnet, daß der Abschnitt der Verbindung auf der Seite zwischen dem zweiten Schlitz (6) und dem benachbarten anderen Seitenrand (5) in einem Abstand von dem oberen Rand (3) beginnt, der im wesentlichen gleich dem Abstand zwischen dem oberen Rand (3) und dem diesem abgewandten Ende des zweiten Schlitzes (6) ist.

12. Tasche nach Anspruch 11, dadurch gekennzeichnet, daß eine (1) der Wände auf der Seite des zweiten Schlitzes (6) eine seitliche Ausnehmung (22) zum Eingreifen aufweist.

13. Tasche nach einem der vorhergehenden Ansprüche, dadurch gekennzeichnet, daß
die Tasche einen Abschnitt (23) zum Aufnehmen eines Abzuges aufweist.

14. Tasche nach einem der vorhergehenden Ansprüche, dadurch gekennzeichnet, daß die Vorderwand (1) eine Perforation (25) zum Abtrennen eines Abschnittes (26) aufweist und dieser Abschnitt (26) eine mit ihm entlang zweier Ränder verbundene Folie (27) aufweist, die zusammen mit dem abtrennbaren Abschnitt eine Tasche zum Aufnehmen eines Kontaktabzuges bildet.

## Claims

1. Pocket for the accommodation of a film cartridge with a front wall (1) and a rear wall (2) with a section for the accommodation of a film cartridge, the front and rear wall (1, 2) each having an upper edge (3) and side edges (4, 5) and being connected to one another at a first distance from the respective upper edge (3), characterised by a first slit (7) in one of the walls (1) at a lateral distance from one of the side edges (4), the first slit (7) beginning at a second distance from the upper edge (3), which is less than the first distance, and terminating at a third distance from the upper edge (3) and at a lateral distance from the side edge (4), the connection of front and rear wall (1, 2) in the area between the first slit (7) and the adjacent side edge (4), seen from the upper edge (3) of this wall, beginning at a distance from the latter which is greater than the second distance and less than the third distance, and by a second slit (6), provided at a lateral distance from the other side edge (5), the distance of the slits (6, 7) from one another being at least equal to the axial length of the film cartridge to be accommodated.

2. Pocket according to claim 1, characterised in that one section (16) at the upper edge (17) of the rear wall (2) projects above the front wall (1), and in that the projecting section (17) thus formed is designed as closing flap.

3. Pocket according to claim 2, characterised in that the closing flap (17) has a self-adhesive section (19) on its side facing the front wall.

4. Pocket according to one of claims I to 3, characterised in that a first fold line (11 and 10 respectively), extending laterally essentially parallel to the upper edge (3) between slit (7 and 6) and side edge (4 and 5), is imprinted at a distance from that end of each slit (6, 7) facing the upper edge (3).

5. Pocket according to one of claims 1 to 4, characterised in that, at the end of each slit (6, 7 respectively) remote from the upper edge (3), a second fold line (8) is provided, extending between the said ends.

6. Pocket according to claim 5, characterised in that in a section (9) between the slits (6, 7) the connection of the two walls is provided immediately on that side of the fold line (8) remote from the slits.

7. Pocket according to one of claims 1 to 6, characterised in that a middle third fold line (14, 15), extending between slit and adjacent edge is provided at the end of each of the slits (6, 7 respectively) facing the upper edge (3).

8. Pocket according to one of the preceding claims, characterised in that the two walls (1, 2) are connected to one another along their upper edges and this connection terminates at a distance from each slit (6, 7).

9. Pocket according to claim 8, characterised in that the distance of the lateral first fold lines (10, 11) from the upper edge (3) is less than the distance ofthat end of the slit (6, 7) remote from the upper edge (3).

10. Pocket according to claim 9, characterised in that the section of the connection between the two walls (1, 2) begins between first slit (7) and adjacent side edge (4) on that side of the lateral fold line (11) remote from the upper edge (3).

11. Pocket according to claim 10, characterised in that the section of the connection on the side between the second slit (6) and the adjacent other side edge (5) begins at a distance from the upper edge (3) which is essentially equal to the distance between the upper edge (3) and that end of the second slit (6) remote therefrom.

12. Pocket according to claim 11, characterised in that one (1) of the walls on the side of the second slit (6) has a lateral recess (22) for engaging in.

13. Pocket according to one of the preceding claims, characterised in that the pocket has a section (23) for the accommodation of a print.

14. Pocket according to one ofthe preceding claims, characterised in that the front wall (1) has a perforation (25) for the detachment of a section (26) and the said section (26) has a film (27) connected to it along two edges, the film together with the detachable section forming a pocket for the accommodation of a contact print.

## Revendications

1. Pochette destinée à recevoir une cartouche de pellicule et comprenant une paroi avant (1) et une paroi arrière (2), avec une partie servant à loger une cartouche de pellicule, dans laquelle la paroi avant (1) et la paroi arrière (2) présentent chacune un bord supérieur (3) et des bords latéraux (4, 5), qui sont reliés entre eux à une première distance du bord supérieur (3) correspondant,
caractérisée en ce qu'une première fente (7) est située, dans l'une (1) des parois, à une distance latérale de l'un (4) des bords latéraux, la première fente (7) commençant à une deuxième distance par rapport au bord supérieur (3), qui est plus petite que la première distance, et se terminant à une troisième distance par rapport au bord supérieur (3) et à une distance latérale du bord latéral (4), dans laquelle
la jonction des parois avant et arrière (1, 2) dans la zone entre la première fente (7) et le bord latéral voisin (4) commence, si l'on regarde à partir du bord supérieur (3) de cette paroi, à une distance de ce bord qui est plus grande que la deuxième distance et plus petite que la troisième distance, et
en ce qu'une deuxième fente (6) est prévue, à une distance latérale de l'autre bord latéral (5), l'écartement entre les fentes (6, 7) étant au moins égal à la longueur axiale de la cartouche de pellicule à loger.

2. Pochette selon la revendication 1, caractérisée en ce que la paroi arrière (2) dépasse de la paroi avant (1), par son bord supérieur (17), d'une partie (16) et en ce que la partie saillante (17) ainsi formée est conçue en tant que rabat de fermeture.

3. Pochette selon la revendication 2, caractérisée en ce que le rabat de fermeture (17) présente, sur son côté dirigé vers la paroi avant, une partie autocollante (19).

4. Pochette selon l'une des revendications 1 à 3, caractérisée en ce que, à une distance de l'extrémité, dirigée vers le bord supérieur (3), de chaque fente (6, 7), chaque fois, une première ligne de pliage (respectivement 11 et 10) s'étendant latéralement, sensiblement parallèlement au bord supérieur (3), entre la fente (7 ou bien 6) et le bord latéral (4 ou bien 5) est imprimée.

5. Pochette selon l'une des revendications 1 à 4, caractérisée en ce qu'il est prévu une deuxième ligne de pliage (8), qui est située au niveau de l'extrémité correspondante, dirigée à l'opposé du bord supérieur (3), des fentes (6, 7) et qui s'étend entre ces extrémités.

6. Pochette selon la revendication 5, caractérisée en ce qu'il est prévu, dans une partie (9), entre les fentes (6, 7), la liaison des deux parois immédiatement sur le côté, dirigé à l'opposé des fentes, de la ligne de pliage (8).

7. Pochette selon l'une des revendications 1 à 6, caractérisée en ce qu'il est prévu, au niveau de l'extrémité correspondante, dirigée vers le bord supérieur (3), des fentes (6, 7), chaque fois une troisième ligne de pliage (14, 15), qui s'étend entre la fente et le bord voisin.

8. Pochette selon l'une des revendications précédentes, caractérisée en ce que les deux parois (1, 2) sont reliées l'une à l'autre au niveau de leurs bords supérieurs, cette jonction se terminant à une distance de chaque fente (6, 7).

9. Pochette selon la revendication 8, caractérisée en ce que la distance entre les premières lignes latérales de pliage (10, 11) et le bord supérieur (3) est plus petite que la distance entre l'extrémité, dirigée à l'opposé du bord supérieur (3), de la fente (6, 7) et ce bord.

10. Pochette selon la revendication 9, caractérisée en ce que la partie de la liaison entre les deux parois (1, 2), entre la première fente (7) et le bord latéral (4) voisin, commence sur le côté, dirigé à l'opposé du bord supérieur (3), de la ligne latérale de pliage (11).

11. Pochette selon la revendication 10, caractérisée en ce la partie de la liaison commence sur le côté entre la deuxième fente (6) et l'autre bord latéral (5) voisin, à une distance par rapport au bord supérieur (3) qui est sensiblement égale à la distance entre le bord supérieur (3) et l'extrémité, dirigée à l'opposé de celui-ci, de la deuxième fente (6).

12. Pochette selon la revendication 11, caractérisée en ce que l'une (1) des parois présente, sur le côté de la deuxième fente (6), un évidement latéral (22) pour la préhension.

13. Pochette selon l'une des revendications précédentes, caractérisée en ce que la pochette présente une partie (23) servant à recevoir une épreuve.

14. Pochette selon l'une des revendications précédentes, caractérisée en ce que la paroi avant (1) présente une ligne de perforations (25) servant à détacher une partie (26), cette partie (26) présentant une feuille (27) qui lui est fixée le long de deux bords et qui constitue, en association avec la partie à détacher, une pochette pour recevoir un contretype.
